# EUROPÄISCHE PATENTSCHRIFT

(11) **EP 2 649 230 B1**
(45) Veröffentlichungstag und Bekanntmachung des Hinweises auf die Patenterteilung: **08.10.2014**
(21) Anmeldenummer: 11794084.1
(22) Anmeldetag: 02.12.2011
(51) Int. Cl.: D06F 37/26

(54) **WASCHMASCHINE MIT EINER DICHTUNGSMANSCHETTE**
WASHING MACHINE WITH A SEALING GASKET
LAVE-LINGE AVEC UN JOINT D'ETANCHEITE

(30) Priorität: 08.12.2010 DE 102010062590
(43) Veröffentlichungstag der Anmeldung: 16.10.2013
(73) Patentinhaber: BSH Bosch und Siemens Hausgeräte GmbH, 81739 München (DE)
(72) Erfinder: ALISCH, Robert, 10407 Berlin (DE); FEDKE, Rainer, 14089 Berlin (DE); GEORGI, Rodrigo, 13086 Berlin (DE); WERNER, Marcel, 12683 Berlin (DE)
(86) Internationale Anmeldenummer: PCT/EP2011/071624
(87) Internationale Veröffentlichungsnummer: WO 2012/076410

(56) Entgegenhaltungen:
- DE-B3-102006 054 103
- US-A1- 2004 163 426
- US-B2- 6 761 049

## Beschreibung

Die Erfindung betrifft eine Waschmaschine mit einer Dichtungsmanschette, die im Wesentlichen hohlzylindrisch ausgebildet und vorgesehen ist, um eine Be- und Entladeöffnung der Waschmaschine an ihrem Umfang zu umgeben, und die mittels ihres ersten Endes mittelbar oder unmittelbar an einer vorderen Gehäusewand der Waschmaschine fixierbar ist, wobei die Be- und Entladeöffnung durch eine schwenkbare bullaugenförmige Tür verschließbar ist, wobei im Bereich des ersten Endes an einem Innenmantel der Dichtungsmanschette eine Lippendichtung vorgesehen ist, die im geschlossenen Zustand der Tür dichtend an deren Außenmantelfläche anliegt, wobei die Dichtungsmanschette an ihrem zweiten Ende an einem Laugenbehälter fixierbar ist, und wobei die Lippendichtung einen ersten, radial nach innen weisenden Abschnitt aufweist, an den sich zumindest ein zweiter Abschnitt anschließt, der sich im Wesentlichen in axialer Richtung der Dichtmanschette und in Richtung von deren zweitem Ende erstreckt.

Waschmaschinen, die überwiegend als Frontlader ausgebildet sind, also von deren Frontseite her Wäschestücke in eine Wasch- bzw. Schleudertrommel eingefüllt oder aus dieser entnommen werden können, weisen zu diesem Zweck in ihrer frontseitigen Gehäusewand eine Be- und Entladeöffnung auf, von der eine sich in Richtung der Wasch- bzw. Schleudertrommel erstreckende Dichtungsmanschette ausgeht. Diese Dichtungsmanschette ist überwiegend hohlzylindrisch ausgebildet, weist zum Ausgleich von Bewegungen eines anderenends mit ihr verbundenen Laugenbehälters faltenbalgartig gestaltete Bereiche auf und überbrückt einen Abstand zwischen der Einfüllöffnung und einer im Laugenbehälter vorgesehenen Öffnung. Dabei ist die Dichtungsmanschette im Randbereich der im Laugenbehälter vorgesehenen Öffnung fixiert, wobei sie an diesem zweiten Ende außerdem noch mit einer Dichtlamelle versehen ist, die mit dem Rand einer Befüllöffnung der Wasch- bzw. Schleudertrommel zusammenwirkt. Die Lamelle soll verhindern, dass Wäschestücke beim Befüllen der Waschmaschine oder während des Wasch- oder Schleudervorganges aus der Trommel oder aus dem Inneren der Dichtungsmanschette in den Laugenbehälter gelangen. Die frontseitige Einfüllöffnung wird während des Wasch- und Schleudervorganges durch eine schwenkbare bullaugenförmige Tür verschlossen, die üblicherweise aus Glas hergestellt ist und zumeist eine kegelstumpfförmige Außenkontur aufweist. Beim Schließen dieser Tür taucht die kegelstumpfförmige Außenkontur mit ihrem kleinsten Durchmesser voran in das Innere der Dichtungsmanschette ein, wobei eine von der Dichtungsmanschette ausgehende Lippendichtung dichtend am Außenmantel der kegelstumpfförmigen Tür anliegt.

Eine Dichtungsmanschette der eingangs beschriebenen Gattung ist aus der Druckschrift DE 10 2006 017 954 B4 bekannt. Dabei ist die frontseitige Verkleidung der Waschmaschine an ihrem die Einfüllöffnung umgebenden Rand mit einer Bördelung versehen, den die Dichtungsmanschette mit einem entsprechend ausgebildeten Wulst übergreift. An diesem ersten Ende weist die Dichtungsmanschette eine unter einem Winkel von etwa 100° zur zylindrischen Mantelfläche verlaufende Lippendichtung auf. Wird die bullaugenförmige Tür, die eine kegelstumpfförmige Außenkontur aufweist, geschlossen, so verdrängt sie die Dichtlippe in Richtung des zweiten Endes der Dichtmanschette, wobei die Dichtlippe dichtend am Umfang der Mantelfläche der Tür anliegt. Aufgrund der Ausbildung dieser Abdichtung zwischen der Dichtungsmanschette und dem Außenumfang der Tür geschieht es aber relativ häufig, dass insbesondere kleine Wäschestücke während der Rotation der Wäschetrommel in den Bereich der Lippendichtung bewegt und zwischen dieser und der Mantelfläche der Tür eingeklemmt werden. Zum einen werden diese Wäschestücke nur unzureichend gereinigt und zum anderen nehmen sie auch am anschließenden Schleudervorgang nicht teil, so dass sie feuchter als die übrige Wäsche sind. Außerdem können auch große Wäschestücke unter die Lippendichtung gelangen und im eingeklemmten Zustand beschädigt werden, da sie durch die rotative Bewegung der beladenen Waschtrommel verdreht und aufgewickelt werden. Außerdem tritt relativ häufig das Problem auf, dass die Dichtlippe durch die eingeklemmten Wäschestücke beschädigt wird und somit anschließend nicht mehr ihre Dichtfunktion erfüllen kann.

Des Weiteren geht aus der DE 10 2006 054 103 B3 eine Dichtungsmanschette einer Waschmaschine hervor, welche über ein erstes Ende zur Fixierung an einer vorderen Gehäusewand der Waschmaschine und ein zweites Ende zur Befestigung an einem Laugenbehälter verfügt. An ihrem ersten Ende ist die Dichtungsmanschette zudem mit einer Lippendichtung versehen, die an einer Außenmantelfläche einer bullaugenförmigen Tür in deren geschlossenem Zustand anliegt. Dabei weist die Lippendichtung einen ersten, radial nach innen weisenden Abschnitt auf, an den sich zumindest ein zweiter Abschnitt anschließt, wobei sich dieser zweite Abschnitt im Wesentlichen in axialer Richtung der Dichtmanschette und in Richtung von deren zweitem Ende erstreckt.

Es ist Aufgabe der vorliegenden Erfindung, eine Waschmaschine mit einer Abdichtung zwischen der vorgenannten Dichtungsmanschette und der Tür zu schaffen, mittels welcher ein Einklemmen und eine Beschädigung der Wäschestücke und eine Beschädigung der Abdichtung während des Betriebs der Waschmaschine sicher vermieden werden kann.

Diese Aufgabe wird, ausgehend vom Oberbegriff des unabhängigen Patentanspruchs, in Verbindung mit dessen kennzeichnenden Merkmalen gelöst. Die darauf folgenden abhängigen Patentansprüche geben jeweils vorteilhafte Weiterbildungen der Erfindung wieder.

Gemäß dem kennzeichnenden Teil des unabhängigen Patentanspruchs sollen die beiden Abschnitte der Lippendichtung derart ausgebildet sein, dass im geschlossenen Zustand der Tür ein Bereich des ersten Abschnittes flächig an der Außenmantelfläche der Tür anliegt, während der zweite Abschnitt gegenüber dem ersten Abschnitt abgewinkelt ist und auf den Innenmantel der Dichtungsmanschette zu und in Richtung von deren zweitem Ende verläuft.

Mittels dieser erfindungsgemäßen Verlängerung der Lippendichtung wird ein Untergreifen der Dichtlippe verhindert. Wäschestücke, die von der rotierenden Wasch- bzw. Schleudertrommel sowie von den in dieser befindlichen Wäschestücke bis in diesen Bereich nach außen befördert werden, werden von dem zweiten auf die Innenmantelfläche der Dichtungsmanschette zulaufenden Abschnitt eingefangen und können folglich nicht in den Dichtungsbereich der Lippendichtung gelangen. Folglich können Beschädigungen sowohl der Wäschestücke als auch der Lippendichtung vermieden werden. Da diese über den zweiten Abschnitt der Lippendichtung eingefangenen Wäschestücke nicht eingeklemmt werden, gelangen sie wieder in die Wasch- bzw. Schleudertrommel zurück, d. h., sie sind auch weiterhin am Waschvorgang und am anschließenden Schleudervorgang beteiligt. Der sich in axialer Richtung erstreckende zweite Abschnitt kann dabei auch, im Längsschnitt durch die Lippendichtung gesehen, einen V-förmigen Verlauf aufweisen, wobei sich eine Lamelle in Richtung einer Innenmantelfläche der Dichtungsmanschette und eine weitere Lamelle in Richtung einer Außenmantelfläche der Tür erstrecken.

Von besonderem Vorteil für die Abdichtung der Dichtungsmanschette gegenüber der Tür und für das Einfangen der in diesen Bereich gelangenden Wäschestücke ist es, wenn der zweite Abschnitt einen gekrümmten Verlauf aufweist. Dadurch kann sehr wirkungsvoll das Eindringen von Wäschestücken in den Dichtungsbereich verhindert werden. Der insgesamt sehr elastisch ausgebildete zweite Abschnitt der Lippendichtung kann sich zum Einfangen und Abweisen von Wäschestücken verformen und dabei in dem Bereich, in dem er abgewinkelt zu dem ersten Abschnitt verläuft, eine Schwenkbewegung ausführen. In vorteilhafter Weise kann der zweite Abschnitt der Lippendichtung im Vergleich zum ersten Abschnitt weicher ausgebildet sein.

In Weiterbildung der Erfindung soll die Lippendichtung im Bereich der flächigen Anlage des ersten Abschnitts und über ihren zweiten Abschnitt mit im Wesentlichen gleicher Wandstärke ausgebildet sein. Dadurch lässt sich die Lippendichtung bei der Herstellung der Dichtungsmanschette in einem einfachen Spritzvorgang herstellen. Alternativ dazu besteht natürlich die Möglichkeit, den zweiten Abschnitt der Lippendichtung dünnwandiger als den ersten Abschnitt auszubilden, um diesen Bereich besonders flexibel zu gestalten und somit das Einfangen bzw. Abweisen der Wäschestücke zu verbessern.

Schließlich sollen der Innenmantel der Dichtungsmanschette, der radial nach innen weisende erste Abschnitt und der zweite auf den Innenmantel zulaufende Abschnitt einen ringförmigen Hohlraum einschließen. Verbunden mit der elastischen Ausbildung des zweiten Abschnitts werden sehr gute Voraussetzungen geschaffen, ein Einklemmen der Wäschestücke zu vermeiden und diese stattdessen wieder dem Waschvorgang und dem anschließenden Schleudervorgang zuzuführen.

Die Erfindung ist nicht auf die angegebene Kombination der Merkmale des Hauptanspruchs und der abhängigen Ansprüche beschränkt. Es ergeben sich darüber hinaus Möglichkeiten, einzelne Merkmale, auch soweit sie aus den Ansprüchen, der nachfolgenden Beschreibung der Ausführungsbeispiele oder unmittelbar aus der Zeichnung hervorgehen, miteinander zu kombinieren. Die Bezugnahme der Ansprüche auf die Zeichnung durch die Verwendung von Bezugszeichen soll den Schutzumfang der Ansprüche nicht beschränken.

Weitere vorteilhafte Ausgestaltungsbeispiele der Erfindung werden nachfolgend unter Bezugnahme auf die Figuren der Zeichnung erläutert. Es zeigen:
- Figur 1: einen Längsschnitt durch eine Teilansicht einer Waschmaschine, der durch einen oberen Bereich einer bullaugenförmigen Tür und einer Dichtungsmanschette verläuft und
- Figur 2: eine vergrößerte Darstellung einer im Wesentlichen nach Figur 1 ausgebildeten Dichtungsmanschette im Bereich ihrer an einer Außenmantelfläche der Tür anliegenden Lippendichtung.

In der Figur 1 ist mit 1 eine im Wesentlichen hohlzylindrische Dichtungsmanschette bezeichnet, die eine Be- und Entladeöffnung 2 radial umschließt. Dabei ist die Dichtungsmanschette 1 an einem ersten Ende 3 an einer vorderen Gehäusewand 4 einer Waschmaschine und an einem zweiten Ende 5 an einem Laugebehälter 6 fixiert. Zu diesem Zweck weist die vordere Gehäusewand 4 eine Umbördelung 7 auf, welche von einer ersten umlaufenden Wulst 8 umgriffen wird. In einem sich daran anschließenden Bereich weist die Dichtungsmanschette 1 einen zylindrischen Verlauf auf und geht schließlich in einen Faltenbalg 9 über.

Durch diesen Faltenbalg 9 ist die Dichtungsmanschette 1 so flexibel gestaltet, dass sie die beim Waschvorgang oder beim Schleudervorgang bei großen Wäschemengen auftretenden Bewegungen des Laugenbehälters 6 gegenüber der vorderen Gehäusewand 4 ausgleichen kann. Schließlich ist an dem zweiten Ende 5 der Dichtungsmanschette 1 eine zweite Wulst 11 vorgesehen, mit der die Dichtungsmanschette 1 an umlaufenden Rändern 10 und 12 des Laugenbehälters 6 fixiert ist.

Innerhalb des Laugenbehälters 6 ist eine während eines Waschvorgangs oder Schleudervorgangs rotierende Waschtrommel 13, die während eines Schleuderganges die Funktion einer Schleudertrommel übernimmt und von einer Stirnseite her beschickt wird, angeordnet. Von der zweiten Wulst 11 geht eine in Längsrichtung der Anordnung verlaufende Dichtungslamelle 14 aus und reicht bis an einen umgebördelten Rand 15 der Waschtrommel 13. Dadurch soll verhindert werden, dass kleine Wäschestücke, die sich im Inneren der Waschtrommel 13 oder in dem von der Dichtungsmanschette umschlossenen Bereich befinden, in den außerhalb der Waschtrommel 13 liegenden Bereich des Laugenbehälters 6 gelangen können.

Die in der Figur 1 dargestellte Waschmaschine weist außerdem eine bullaugenförmig gestaltete Tür 16 auf, die, wie im Einzelnen nicht dargestellt, an einer Seite über ein Scharnier an der vorderen Gehäusewand 4 schwenkbar angelenkt und an ihrer gegenüberliegenden Seite gegenüber der vorderen Gehäusewand 4 verriegelbar ist. Die Tür 16 ist vorzugsweise aus transparentem Glas hergestellt. Dabei weist die Tür 16 einen kegelstumpfförmig verlaufenden Mantel 17 und einen kreisförmigen Boden 18 auf. Am ersten Ende 3 der Dichtungsmanschette 1 ist, wie weiterhin der Figur 1 entnommen werden kann, eine Lippendichtung 19 vorgesehen. Diese Lippendichtung 19 geht dabei im Wesentlichen von der ersten Wulst 8 aus in radialer Richtung nach innen und liegt bei geschlossener Tür 16 mit einer flächigen ringförmigen Anlage 20 dichtend an einer Außenmantelfläche 21 der Tür 16 an.

Von diesem ersten Abschnitt 22 der Lippendichtung 19 geht ein zweiter Abschnitt 23 aus, der gegenüber dem ersten Abschnitt 22 abgewinkelt ist. Dieser zweite Abschnitt 23 ist außerdem in der Weise gekrümmt ausgebildet, dass er auf eine Innenmantelfläche 24 der Dichtungsmanschette 1 zu und im Anschluss daran parallel zu dieser verläuft. Aufgrund dieser Ausbildung der Lippendichtung 19 schließt diese gegenüber der Innenmantelfläche 24 der Dichtungsmanschette 1 einen ringförmigen Hohlraum ein.

Die Ausbildung der Dichtungsmanschette 1 im Bereich ihres ersten Endes 3 und somit die Gestaltung der Lippendichtung 19 ist in Figur 2 verdeutlicht. Demzufolge sind in der Figur 2 für die entsprechenden Details auch die gleichen Bezugszeichen wie in Figur 1 verwendet.

Die in den Figuren 1 und 2 dargestellte Lippendichtung 19 ist, wie bereits dargelegt, mit dem zweiten einen gekrümmten Verlauf aufweisenden Abschnitt 23 versehen, wobei dieser zweite Abschnitt 23 nahe der Innenmantelfläche 24 der Dichtungsmanschette 1 endet. In diesem Zustand befindet sich die Lippendichtung 19 in ihrem durch die Tür 16 verformten Zustand. Wenn die Tür 16 allerdings geöffnet ist, so verläuft der erste Abschnitt 22 der Lippendichtung 19 im Wesentlichen in radialer Richtung oder schräg angestellt, und der zweite Abschnitt 23 der Lippendichtung 19 ist von der Innenmantelfläche 24 der Dichtungsmanschette 1 beabstandet. Ihre Funktion soll die Lippendichtung 19 natürlich im geschlossenen Zustand der Tür 16 erfüllen, wozu zum einen die Abdichtung des Inneren der Dichtungsmanschette 1 und somit des Inneren der Waschtrommel 13 und des Laugenbehälters 6 gehört.

Zu diesem Zweck liegt die Lippendichtung 19 mittels ihrer Anlage 20 dichtend an der Außenmantelfläche 21 der aus Glas hergestellten Tür an. Würde die Lippendichtung an dieser Stelle enden, so könnten sich Wäschestücke während des Waschvorgangs zwischen die Anlage 20 und die Außenmantelfläche 21 einklemmen, diese Wäschestücke würden nicht mehr am eigentlichen Waschvorgang teilnehmen, sie würden beschädigt und sie würden letztendlich auch die entsprechende Abdichtung der Tür 16 mittels der Lippendichtung 19 beschädigen. Erfindungsgemäß ist die Lippendichtung aber mit dem vom ersten Abschnitt 22 ausgehenden zweiten Abschnitt 23 versehen, der aufgrund seiner Kontur verhindert, dass die Wäschestücke in den Dichtungsbereich, also der Anlage 20, gelangen. Diese Probleme können durch die erfindungsgemäße Ausbildung der Lippendichtung 19 folglich sehr wirkungsvoll beseitigt werden. Eine entsprechende Abschirmung des eigentlichen Dichtungsbereichs der Lippendichtung 19, also von deren flächiger Anlage 20, führt dazu, dass die Wäschestücke nicht mehr in diesen gelangen können. Diese Vorteile lassen sich mit baulich einfachen Mitteln, die für eine Großserie geeignet sind, erzielen.

### BEZUGSZEICHENLISTE

- 1: Dichtungsmanschette
- 2: Be- und Entladeöffnung
- 3: erstes Ende von 1
- 4: Gehäusewand
- 5: zweites Ende von 1
- 6: Laugenbehälter
- 7: Umbördelung von 4
- 8: erste Wulst
- 9: Faltenbalg
- 10: umlaufender Rand von 6
- 11: zweite Wulst
- 12: umlaufender Rand von 6
- 13: Waschtrommel
- 14: Dichtungslamelle
- 15: umgebördelter Rand
- 16: Tür
- 17: Mantel
- 18: Boden
- 19: Lippendichtung
- 20: Anlage von 19 an 21
- 21: Außenmantelfläche von 17
- 22: erster Abschnitt von 19
- 23: zweiter Abschnitt von 19
- 24: Innenmantelfläche von 1
- 25: ringförmiger Hohlraum

## Patentansprüche

1. Waschmaschine mit einer Dichtungsmanschette (1), die im Wesentlichen hohlzylindrisch ausgebildet und vorgesehen ist, um eine Be- und Entladeöffnung (2) der Waschmaschine an ihrem Umfang zu umgeben, und die mittels ihres ersten Endes (3) an einer vorderen Gehäusewand (4) der Waschmaschine fixiert ist, wobei die Beund Entladeöffnung (2) durch eine schwenkbare bullaugenförmige Tür (16) verschließbar ist, wobei im Bereich des ersten Endes (3) an einem Innenmantel der Dichtungsmanschette (1) eine Lippendichtung (19) vorgesehen ist, die im geschlossenen Zustand der Tür (16) dichtend an deren Außenmantelfläche (21) anliegt, wobei die Dichtungsmanschette (1) an ihrem zweiten Ende (5) an einem Laugenbehälter (6) fixiert ist, und wobei die Lippendichtung (19) einen ersten, radial nach innen weisenden Abschnitt (22) aufweist, an den sich zumindest ein zweiter Abschnitt (23) anschließt, der sich im Wesentlichen in axialer Richtung der Dichtmanschette (1) und in Richtung von deren zweitem Ende (5) erstreckt, **dadurch gekennzeichnet, dass** die beiden Abschnitte (22 und 23) der Lippendichtung (19) derart ausgebildet sind, dass im geschlossenen Zustand der Tür (16) ein Bereich des ersten Abschnittes (22) flächig an der Außenmantelfläche (21) der Tür (16) anliegt, während der zweite Abschnitt (23) gegenüber dem ersten Abschnitt (22) abgewinkelt ist und auf eine Innenmantelfläche (24) der Dichtungsmanschette (1) zu und in Richtung von deren zweitem Ende (5) verläuft.

2. Waschmaschine nach Anspruch 1, **dadurch gekennzeichnet, dass** der zweite Abschnitt (23), im Querschnitt gesehen, einen gekrümmten Verlauf aufweist.

3. Waschmaschine nach Anspruch 1, **dadurch gekennzeichnet, dass** die Lippendichtung (19) im Bereich ihrer flächigen Anlage (20) des ersten Abschnitts (22) und über ihren zweiten Abschnitt (23) mit im Wesentlichen gleicher Wandstärke ausgebildet ist.

4. Waschmaschine nach Anspruch 1, **dadurch gekennzeichnet, dass** die Innenmantelfläche (24) der Dichtungsmanschette (1), der radial nach innen weisende erste Abschnitt (22) und der zweite auf die Innenmantelfläche (24) zulaufende Abschnitt (23) einen ringförmigen Hohlraum (25) einschließen.

5. Waschmaschine nach Anspruch 1, **dadurch gekennzeichnet, dass** der zweite Abschnitt (23) im Vergleich zum ersten Abschnitt (22) weicher ausgebildet ist.

## Claims

1. Washing machine with a sealing sleeve (1), which is of substantially hollowcylindrical construction and which is provided in order to surround a loading and unloading opening (2) of the washing machine of the circumference thereof, and which is fixed by means of its first end (3) to a front housing wall (4) of the washing machine, wherein the loading and unloading opening (2) is closable by a pivotable bullseyeshaped door (16), wherein provided in the region of the first end (3) at an inner circumference of the sealing sleeve (1) is a lip seal (19) which in the closed state of the door (16) bears sealingly against the outer circumferential surface (21) thereof, wherein the sealing sleeve (1) is fixed at the second end (5) thereof to a solution container (6) and wherein the lip seal (19) has a first, radially inwardly facing section (22), at which at least one second section (23) adjoins, which extends substantially in the axial direction of the sealing sleeve (1) and in the direction of the second end (5) thereof, **characterised in that** the two sections (22 and 23) of the lip seal (19) are so constructed that in the closed state of the door (16) a region of the first section (22) bears over an area against the outer circumferential surface (21) of the door (16), whereas the second section (23) is angled relative to the first section (22) and extends towards an inner circumferential surface (24) of the sealing sleeve (21) and in the direction of the second end (5) thereof.

2. Washing machine according to claim 1, **characterised in that** the second section (23) has a curved course as seen in cross-section.

3. Washing machine according to claim 1, **characterised in that** the lip seal (19) is constructed with substantially the same wall thickness in the region of its area contact (20) of the first section (22) and over its second section (23).

4. Washing machine according to claim 1, **characterised in that** the inner circumferential surface (24) of the sealing sleeve (1), the radially inwardly facing first section (22) and the second section (23) running towards to the inner circumferential surface (24) enclose an annular cavity (25).

5. Washing machine according to claim 1, **characterised in that** the second section (23) is constructed to be softer by comparison with the first section (22).

## Revendications

1. Lave-linge avec une garniture cylindrique (1) exécutée de manière essentiellement cylindrique et creuse et prévue afin d'entourer le périmètre de l'orifice de chargement et de déchargement (2) du lave-linge et fixée au moyen de sa première extrémité (3) à une paroi de carcasse avant (4) du lave-linge, dans lequel l'orifice de chargement et de déchargement (2) est obturé par une porte pivotante en forme de hublot (16), dans lequel un joint à lèvres (19) faisant contact de manière étanche avec la surface de manteau extérieur (21) de la porte (16) lorsque celle-ci est fermée est prévu dans la zone de la première extrémité (3) sur un manteau intérieur de la garniture cylindrique (1), dans lequel la garniture cylindrique (1) est fixée en sa deuxième extrémité (5) à une cuve de lavage (6) et dans lequel le joint à lèvres (19) présente une première section radiale (22) dirigée vers l'intérieur contre laquelle au moins une deuxième section (23) s'étendant essentiellement en direction axiale de la garniture cylindrique (1) et dans le sens de sa deuxième extrémité (5) se place, **caractérisé en ce que** les deux sections (22 et 23) du joint à lèvres (19) sont exécutées de manière à ce qu'une zone de la première section (22) fasse largement contact avec la surface de manteau extérieur (21) de la porte (16) lorsque la porte (16) est fermée tandis que la deuxième section (23) définit un coude par rapport à la première section (22) et s'étend vers une surface de manteau intérieur (24) de la garniture cylindrique (1) et dans le sens de sa deuxième extrémité (5).

2. Lave-linge selon la revendication 1, **caractérisé en ce que** la deuxième section (23) présente un tracé courbé au niveau de sa coupe transversale.

3. Lave-linge selon la revendication 1, **caractérisé en ce que** le joint à lèvres (19) est exécuté selon une épaisseur de paroi essentiellement identique au niveau de son appui de grande surface (20) de la première section (22) et au niveau de sa deuxième section (23).

4. Lave-linge selon la revendication 1, **caractérisé en ce que** la surface de manteau intérieur (24) de la garniture cylindrique (1), la première section (22) dirigée radialement vers l'intérieur et la deuxième section (23) pointant vers la surface de manteau intérieur (24) présentent une cavité annulaire (25).

5. Lave-linge selon la revendication 1, **caractérisé en ce que** la deuxième section (23) est exécutée de manière plus molle par rapport à la première section (22).
